# EUROPÄISCHE PATENTSCHRIFT

(11) **EP 0 189 392 B1**
(45) Veröffentlichungstag und Bekanntmachung des Hinweises auf die Patenterteilung: **25.04.1990**
(21) Anmeldenummer: 86890009.3
(22) Anmeldetag: 21.01.1986
(51) Int. Cl.: F41G 1/02, F41G 1/54

(54) **Mechanische Zielvorrichtung für Gewehre**
Sighting device for rifles
Dispositif de visée pour fusil

(30) Priorität: 22.01.1985 AT 149/85
(43) Veröffentlichungstag der Anmeldung: 30.07.1986
(73) Patentinhaber: STEYR-DAIMLER-PUCH Aktiengesellschaft, A-1011 Wien (AT)
(72) Erfinder: Aigner, Friedrich, A-4300 St. Valentin (AT)

(56) Entgegenhaltungen:
- CH-A- 47 291
- FR-A- 1 273 241
- GB-A- 1 034 257
- US-A- 1 357 094
- US-A- 3 834 035

## Beschreibung

Die Erfindung betrifft eine mechanische Zielvorrichtung für Gewehre mit einem von einem Träger gehaltenen, gegenüber dem Gewehrlauf der Höhe und der Seite nach verstellbaren Korn.

Derartige Zielvorrichtungen sind vor allem für Gewehre mit auswechselbarem Lauf bestimmt, weil dann die Kimme am lauflosen Gewehrteil fix, d.h. nicht justierbar, angeordnet und jeder Lauf für sich ein derart eingestelltes Korn erhalten kann, daß nach dem Zusammenbau stets eine richtige Treffpunktlage erreicht ist. Es muß zwar das Korn an jedem Lauf entsprechend eingestellt werden, es ist aber dann nicht erforderlich, bei jedem Laufwechsel eine neuerliche Justierung vorzunehmen. Selbstverständlich kann es aber auch bei anderen Gewehren von Vorteil sein, wenn sich das Korn sowohl der Höhe als auch der Seite nach verstellen läßt bzw. nach einer Beschädigung wieder in die richtige Lage gebracht werden kann.

Bisher wird diese Art der Verstellung in der Weise erreicht, daß das Korn mit einer in eine radial zum Lauf gerichtete Bohrung des Kornträgers einschraubbaren Stiftschraube versehen, aber nicht koaxial zu dieser Stiftschraube angeordnet, sondern dazu seitlich versetzt ist. Es ergibt sich so ein von Korn und Stift gebildeter Exzenter, bei dessen Verdrehung das Korn die gewünschte Seitenverstellung erfährt. Da es sich dabei aber auch um eine Verdrehung der Stiftschraube in der Gewindebohrung des Kornträgers handelt, ist in ungünstiger Weise mit der Seitenverstellung des Korns auch stets ein Ein- oder Ausschrauben in die bzw. aus der Gewindebohrung und damit eine Höhenverstellung des Korns verbunden. Es lassen sich also die Seiten- und Höhenverstellung des Korn nicht unabhängig voneinander durchführen bzw. es ist mit jeder Höhenverstellung auch eine Verstellung der Seite nach und umgekehrt verbunden. Nachteilig bei der bekannten Justiermöglichkeit des Korns wird auch empfunden, daß das Korn bei einem vorhandenen, vorzugsweise tunnelförmigen Kornschutz in eine asymmetrische Lage innerhalb des Kornschutzes kommt, wenn ein Seitenversatz notwendig ist, wobei die asymmetrische Lage des Korns das Zielen erschwert, weil der Schütze unwillkürlich immer versucht, das Korn optisch in das Zentrum bzw. in die Mittellinie des Korntunnels od. dgl. zu bringen.

Aus der FR-A-1 273 241 ist auch eine Zielvorrichtung bekannt, bei der in einem Ansatz an der Oberseite eines Gewehrlaufes eine in diesen reichende Radialbohrung vorhanden ist, in der ein zylindrischer Bolzen höhenverschieb- und verdrehbar angeordnet ist. Der Bolzen ist an seiner außenliegenden Stirnseite mit einem zu seiner Drehachse exzentrisch angeordneten Korn ausgestatter und in seiner Höhenlage gegenüber dem Gewehrlauf durch eine in einem Gewinde einer Querbohrung des Ansatzes eingeschraubten, an der glatten Mantelfläche des Bolzens angreifenden Stellschraube fixierbar. Durch Verdrehung des Bolzens wird eine Seitenverstellung des Korns erreicht. Nachteilig bei dieser Konstruktion ist, daß zur Seiten- oder Höhenverstellung des Korns die Stellschraube gelockert werden muß. Danach muß der Bolzen von Hand aus solange entweder gehoben oder gesenkt werden bis die gewünschte Höhenlage erreicht ist, worauf der Bolzen in dieser Lage durch Anziehen der Stellschraube gesichert werden muß. Zur seitlichen Einstellung des Korns muß jedoch die Stellschraube gelockert werden, um den Bolzen verdrehen zu können. Bei Lockerung der Stellschraube fällt jedoch der Bolzen aufgrund seines Eigengewichtes in die Bohrung, da es nicht möglich ist ihn von Hand aus in der bereits eingestellten Höhenlage zu halten und gleichzeitig zur Seiteneinstellung des Korns zu verdrehen. Auch bei umgekehrter Vorgangsweise, d.h. zuerst Einstellung der seitlichen Einstellung und danach Einstellung der Höhenlage des Korns treten die gleichen Probleme auf, da die beiden Einstellungen nicht unabhängig voneinander vorgenommen werden können.

Somit liegt der Erfindung die Aufgabe zugrunde, diese Mängel zu beseitigen und eine mechanische Zielvorrichtung der eingangs geschilderten Art zu schaffen, die eine Höhenverstellung des Korns ohne gleichzeitigen Seitenversatz bzw. eine seitliche Kornverstellung ohne merkliche Veränderung des Korns der Höhe nach ermöglicht und eine vergleichsweise robuste und einfach betätigbare Konstruktion der zum Korn gehörenden Teile ermöglicht.

Die Erfindung löst die gestellte Aufgabe dadurch, daß zur Seitenverstellbarkeit des Korns der Träger um den Gewehrlauf verschwenkbar und ein am Gewehrlauf fixierter Finger vorgesehen ist, an dem sich eine im Träger mit dessen Schwenkachse normal kreuzender Achse gelagerte Stellschraube abstützt, wobei das Korn zu seiner Höhenverstellbarkeit in einer Radialbohrung zur Schwenkachse des vorzugsweise ein Korntunnel bildenden Trägers eingeschraubt ist.

Wird die Stellschraube betätigt, so schwenkt der Träger um den Gewehrlauf in der einen oder anderen Richtung, weil ja die Stellschraube an dem am Gewehrlauf fixierten Finger abgestützt ist. Dieses Verschwenken des Trägers bringt die gewünschte seitliche Kornversetzung mit sich, wobei es sich beim Verschwenken aber nur um wenige Winkelgrade handelt, so daß der dabei vom Kornende beschriebene Kreisbogen bloß unmerklich von einer Geraden abweicht und demanch der auftretende Höhenversatz ohne weiteres vernachlässigt werden kann. Die Verstellung des Korns der Höhe nach durch mehr oder weniger Einschrauben in die Radialbohrung des Trägers hat auf die Seitenlage des Korn selbstverständlich keinen Einfluß, so daß die Kornversetzung der Höhe und der Seite nach voneinander vollkommen unabhängig durchführbar ist. Da jeweils nur eine Schraube betätigt zu werden braucht, ist die Justierung verhältnismäßig einfach, und es weist die gesamte Konstruktion keine Teile auf, die mit besonderer Präzision hergestellt werden müßten oder erhöhter Verletzungsgefahr ausgesetzt sind. Da der Träger selbst den Korntunnel bildet und in ihm gleichzeitig das .Korn seitenfest gehalten ist, wird beim Verschwenken des Trägers zum seitlichen Kornversatz das Korn nicht aus der Tunnelmitte verlagert, so daß es auch keine diesbezügliche Zielerschwernis gibt.

Eine besonders zweckmäßig Konstruktion wird dadurch erreicht, daß die als Wurmschraube ausgebildete Stellschraube eine mittige Ringnut aufweist, in die der Finger mit einem Endwulst eingreift, wobei der Träger einen Schlitz für den Durchtritt des Fingers in die Bohrung für die Stellschraube besitzt.

Um die Verstelleinrichtung in der jeweils gewünschten Stellung zu sichern, ist die Stellschraube mit umfangsseitigen Rastausnehmungen versehen und das stiftförmige Korn verbreitert sich zu einer Scheibe, die an ihrer Unterseite Rastausnehmungen aufweist, wobei in einer gemeinsamen, zur Kornachse parallelen Trägerbohrung federnd auseinandergedrückte, in die Rastausnehmungen von Stellschraube und Scheibe eingreifende Riegelkörper angeordnet sind. Hier ergibt sich eine Konstruktionsvereinfachung dadurch, daß für die Riegelkörper von Stellschraube und Kornscheibe nur eine gemeinsame Trägerbohrung mit einer gemeinsamen Feder vorgesehen ist.

In weiterer Ausbildung der Erfindung ist eine am Finger im Schlitzbereich des Trägers abgestützte, eine Flanke der Ringnut der Stellschraube gegen den Endwulst drückende Feder vorgesehen. Durch diese Feder werden etwaige Herstellungsungenauigkeiten ausgeglichen und eine feste Trägerstellung ohne Bewegungsspiel trotz der unvermeidbaren Herstellungstoleranzen erreicht.

Schließlich gibt die erfindungsgemäße Ausbildung noch die Möglichkeit, daß am Träger rückseitig ein hochklappbares Zusatzkorn einer Nachtvisiervorrichtung vorgesehen ist. Dieses selbstleuchtende Zusatzkorn legt sich beim Hochklappen vor das eigentliche Korn und erlaubt so dem Schützen ein ungefähres Zielen auch bei schlechtester Beleuchtung, ohne daß es notwendig wäre, ein gesondertes Nachtkorn mitzuführen und dann auf das eigentliche Korn aufzustecken, wobei das Zusatzkorn, da es ja am Träger angeordnet ist, die Korneinstellung der Seite nach zwangsläufig mitmacht.

In der Zeichnung ist der Erfindungsgegenstand in einem Ausführungsbeispiel dargestellt, und zwar zeigen
Fig. 1 den Vorderteil einer mechanischen Zielvorrichtung für ein Gewehr mit einem auswechselbaren Lauf im Teilschnitt nach einer durch die Achse des Gewehrlaufes verlaufenden Mittelebene und
Fig. 2 einen Schnitt nach der Linie 11-11 der Fig. 1.

Der Vorderteil der Zielvorrichtung besteht aus einem am Gewehrlauf 1 festsitzenden Finger 2 und einem um den Gewehrlauf 1 schwenkbaren Kornträger 3, der ein Korntunnel 4 bildet und eine Radialbohrung 5 aufweist, in der das Korn 6 eingeschraubt ist. Das Korn 6 verbreitert sich zu einer Scheibe 7 und trägt einen in der Radialbohrung 5 gelagerten Gewindeansatz 8. Der aufgerichtete Finger 2 besitzt einen an seinen Seitenflanken abgerundeten Endwulst 9, mit dem er in eine mittige Ringnut 10 einer als Wurmschraube ausgebildeten Stellschraube 11 eingreift. Die Stellschraube ist in einer die Achse des Gewehrlaufes 1 bzw. die Schwenkachse des Trägers normal kreuzenden Trägerbohrung gelagert, wobei der Träger 3 einen Schlitz 12 für den Durchtritt des Fingers 2 in die Bohrung für die Stellschraube 11 aufweist.

In einer Sackbohrung 13 des Fingers 2 ist eine Druckfeder 14 abgestützt, die auf die Seitenwand des Schlitzes 12 wirkt und die in Fig. 2 rechte Flanke der Ringnut 10 der Stellschraube 11 gegen den Endwulst 9 des Fingers 2 drückt. Um die jeweils eingenommene Stellung der Stellschraube 11 und des Korns 6 zu sichern, weist die Stellschraube 11 umfangsseitige Rastausnehmungen 15 auf, und es ist die Unterseite der Scheibe 7 ebenfalls mit Rastausnehmungen 16 versehen. In einer gemeinsamen, zur Kornachse parallelen Trägerbohrung 17 sind zwei durch eine Feder 18 auseinandergedrückte Riegelkörper 19, 20 gelagert, die in die Rastausnehmungen 15, 16 eingreifen.

Um eine Seitenverstellung des Korns 6 zu erreichen, braucht nur die Stellschraube 11 verdreht zu werden. Da diese am Endwulst 9 abgestützt ist, bleibt sie an Ort und Stelle, wogegen der Träger 3 eine entsprechende Schwenkbewegung nach der einen oder anderen Seite ausführt. Um eine Korrektur der Höhe nach zu erreichen, wird das Korn 6 mit Hilfe seines Gewindeansatzes 8 mehr oder weniger weit in die Radialbohrung 5 eingeschraubt.

An der Rückseite des Trägers 3 ist noch ein um eine Achse 21 hochklappbares Zusatzkorn 22 gelagert, das mit einer selbstleuchtenden Auflage versehen ist und bei schlechter Beleuchtung hochgeklappt wird und das Visier 6 abdeckt bzw. ersetzt. Zur Sicherung des Zusatzkorns 22 in seinen beiden Endstellungen dient wieder eine gefederte Rasteineinrichtung 23.

## Patentansprüche

1. Mechanische Zielvorrichtung für Gewehre mit einem von einem Träger (3) gehaltenen, gegenüber dem Gewehrlauf (1) der Höhe und der Seite nach verstellbaren Korn (6), dadurch gekennzeichnet, daß zur Seitenverstellbarkeit des Korns (6) der Träger (3) um den Gewehrlauf (1) verschwenkbar und ein am Gewehrlauf (1) fixierter Finger (2) vorgesehen ist, an dem sich eine im Träger (3) mit dessen Schwenkachse normal kreuzender Achse gelagerte Stellschraube (11) abstützt, wobei das Korn (6) zu seiner Höhenverstellbarkeit in einer Radialbohrung (5) zur Schwenkachse des vorzugsweise ein Korntunnel (4) bildenden Trägers (3) eingeschraubt ist.

2. Vorrichtung nach Anspruch 1, dadurch gekennzeichnet, daß die als Wurmschraube ausgebildete Stellschraube (11) eine mittige Ringnut (10) aufweist, in die der Finger (2) mit einem Endwulst (9) eingreift, wobei der Träger (3) einen Schlitz (12) für den Durchtritt des Fingers (2) in die Bohrung für die Stellschraube (11) besitzt.

3. Vorrichtung nach den Ansprüchen 1 und 2, dadurch gekennzeichnet, daß die Stellschraube (11) mit umfangsseitigen Rastausnehmungen (15) versehen ist und das stiftförmige Korn (6) sich zu einer Scheibe (7) verbreitert, die an ihrer Unterseite Rastausnehmungen (16) aufweist, wobei in einer gemeinsamen, zur Kornachse parallelen Trägerbohrung (17) federnd auseinandergedrückte, in die Rastausnehmungen (15, 16) von Stellschraube (11) und Scheibe (7) eingreifende Riegelkörper (19, 20) angeordnet sind.

4. Vorrichtung nach einem der Ansprüche 1-3, dadurch gekennzeichnet, daß eine am Finger (2) im Schlitzbereich des Trägers (3) abgestützte, eine Flanke der Ringnut (10) der Stellschraube (11) gegen den Endwulst (9) drückende Feder (13) vorgesehen ist.

5. Vorrichtung nach einem der Ansprüche 1-4 dadurch gekennzeichnet, daß am Träger (3) rückseitig ein hochklappbares Zusatzkorn (22) einer Nachtvisiereinrichtung vorgesehen ist.

## Revendications

1. Dispositif de visée mécanique pour arme avec un guidon (6) tenu par un support (3), réglable en hauteur et en sens latéral par rapport au canon (1) de l'arme, caractérisé en ce que, pour la possibilité de réglage du guidon (6) en sens latéral, le support (3) est monté pivotant autour du canon (1) de l'arme, et il est prévu un doigt (2) fixé au canon (1) de l'arme et contre lequel prend appui une vis de blocage (11) montée dans le support (3) avec son axe croisant orthogonalement l'axe de pivotement de ce support, et le guidon (6) est vissé, pour la possibilité de réglage en hauteer, dans un trou (5) dirigé radialement par rapport à l'axe de pivotement du support (3) constituant de préférence un tunnel protège-guidon (4).

2. Dispositif selon la revendication 1 caractérisé en ce que la vis de blocage (11) constituée par une vis sans tête présente une gorge annulaire (10) médiane dans laquelle le doigt (2) s'engage par un bourrelet terminal (9), le support (3) possédant une fente (12) pour le passage du doigt (2) dans le trou prévu pour la vis de blocage (11).

3. Dispositif selon les revendications 1 et 2 caractérisé en ce que la vis de blocage (11) est prévue avec des encoches d'arrêt (15) périphériques et le guidon (6) en forme de tige s'élargit jusqu'à former un disque (7) qui présente à sa face inférieure des encoches d'arrêt (16), et dans un trou commun (17) du support, parallèle à l'axe du guidon, sont disposés des corps de verrouillage (19, 20) tenus écartés élastiquement les uns des autres et s'engageant dans les encoches d'arrêt (15, 16) de la vis de blocage (11) et du disque (7).

4. Dispositif selon l'une quelconque des revendications 1 à 3, caractérisé en ce qu'il est prévu un ressort (13) s'appuyant contre le doigt (2) dans la zone de la fente du support (3), et pressant un flanc de la gorge annulaire (10) de la vis de blocage (11) contre le bourrelet terminal (9).

5. Dispositif selon une quelconque des revendications 1 à 4 caractérisé en ce qu'il est prévu sur le support (3) du côté postérieur un guidon supplémentaire (22) pouvant être dressé par pivotement d'un dispositif de visée de nuit.

## Claims

1. A mechanical sighting device for rifles, comprising a front sight (6), which is held by a carrier (3) and is adjustable relative to the barrel (1) of the rifles in height and laterally, characterized in that the carrier (3) is pivotally movable about the barrel (1) of the rifle for a lateral adjustment of the front sight (6), a finger (2) is provided, which is secured to the barrel (1) of the rifle and on which an adjusting screw (11) is supported, which is movably mounted in the carrier (3) on an axis which normally crosses the pivotal axis of the carrier, and the front sight (6) is adjustable in height because it has been screwed into a bore (5) of the carrier (3), which preferably constitutes a front sight tunnel (4) and in which said bore is radial to its pivotal axis.

2. A device according to claim 1, characterized in that the adjusting screw (11) consists of a headless screw and has a central annular groove (10), into which an end bead (9) of the finger (2) extends, and the carrier (3) has a slot (12), through which the finger (2) extends into the bore for the adjusting screw (11).

3. A device according to claims 1 and 2, characterized in that the adjusting screw (11) is formed at its periphery with detent recesses (15), the pinlike front sight (6) is enlarged in width to form a disk (7), which has detent recesses (6) on its underside, resiliently urged apart locking members (19, 20) are provided in the carrier in a common bore (17), which is parallel to the axis of the front sight, and extend into the detent recesses (15,16) of the adjusting screw (11) and of the disk.

4. A device according to any of claims 1 to 3, characterized in that a spring (13) is provided, which bears on the finger (2) adjacent to the slot of the carrier (3) and urges a side face of the annular groove (10) in the adjusting screw (11) against the end bead (9).

5. A device according to any of claims 1 to 4, characterized in that the carrier (3) is provided at its rear with an additional front sight (22), which belongs to a night sighting device and is adapted to be swung up.
